# EUROPÄISCHE PATENTSCHRIFT

(11) **EP 3 916 225 B1**
(45) Veröffentlichungstag und Bekanntmachung des Hinweises auf die Patenterteilung: **13.12.2023**
(21) Anmeldenummer: 21199985.9
(22) Anmeldetag: 29.09.2021
(51) Int. Cl.: F04B 37/14

(54) **VAKUUMPUMPE**
VACUUM PUMP
POMPE À VIDE

(43) Veröffentlichungstag der Anmeldung: 01.12.2021
(73) Patentinhaber: Pfeiffer Vacuum Technology AG, 35614 Asslar (DE)
(72) Erfinder: HOFMANN, Jan, 35305 Grünberg (DE); BECKER, Jonas, 35649 Bischoffen (DE); STAMMLER, Herbert, 35396 Gießen-Wieseck (DE)
(74) Vertreter: Manitz Finsterwald Patent- und Rechtsanwaltspartnerschaft mbB

(56) Entgegenhaltungen:
- EP-A2- 2 071 186
- EP-A2- 2 821 650
- DE-A1- 10 255 792
- DE-B3-102007 043 350
- DE-C- 702 480

## Beschreibung

Die vorliegende Erfindung betrifft eine Vakuumpumpe mit einem Pumpraum und einem mit dem Pumpraum verbundenen Einlass sowie einem mit dem Pumpraum verbundenen Auslass. Dabei ist in dem Pumpraum, insbesondere mittels eines Pumpkörpers, ein zu förderndes Gas von dem Einlass zu dem Auslass förderbar. An den Einlass ist eine zu evakuierende Kammer anschließbar. Zudem ist die Vakuumpumpe für das Zuführen eines Gasballasts in den Pumpraum ausgebildet.

Eine Vakuumpumpe gemäß dem Oberbegriff des Anspruchs 1 ist aus der DE 102 55 792 A1 bekannt. Vakuumpumpen, die das Zuführen eines Gasballasts gestatten, sind in der EP 2 071 186 A2, der DE 702 480 C, EP 2 821 650 A1 und DE 10 2007 043 350 B3 offenbart.

Beim Betrieb von Vakuumpumpen wird üblicherweise eine an den Einlass der Vakuumpumpe angeschlossene Kammer evakuiert. Dabei saugt die Vakuumpumpe in der Kammer vorhandenes Gas am Einlass an und pumpt dieses zu fördernde Gas durch den Auslass, wodurch die Kammer evakuiert wird. Das zunächst in der Kammer vorhandene Gas wird innerhalb der Vakuumpumpe beim Annähern an den Auslass immer weiter komprimiert, sodass eventuell in dem zu fördernden Gas enthaltene Feuchtigkeit kondensiert und sich im Bereich des Auslasses niederschlägt. Ein Verbleib von (Kondens-)Wasser im Pumpraum ist unerwünscht.

Um die Feuchtigkeit bzw. das Wasser aus dem Pumpraum wieder zu entfernen, ist es bekannt, einen Gasballast zu verwenden, das heißt ein Ballastgas durch den Pumpraum der Vakuumpumpe zu pumpen, sodass das Ballastgas bzw. der Gasballast das Wasser aus dem Pumpraum entfernt.

Bei herkömmlichen Verfahren kann das Problem bestehen, dass nicht sichergestellt ist, dass tatsächlich keine Feuchtigkeit mehr im Pumpraum der Vakuumpumpe vorhanden ist.

Es ist daher die der Erfindung zugrunde liegende Aufgabe, eine Vakuumpumpe anzugeben, welche ein Verbleiben von Wasser bzw. Feuchtigkeit im Pumpraum verhindert.

Diese Aufgabe wird durch eine Vakuumpumpe gemäß Anspruch 1 gelöst.

Die erfindungsgemäße Vakuumpumpe umfasst ein Steuergerät, welches ausgebildet ist, eine Ballastpumpdauer zu berechnen, die angibt, wie lange Gasballast gepumpt werden muss, um im Pumpraum vorhandenes oder vermutetes Wasser auszupumpen, wobei das Steuergerät ferner ausgebildet ist, ein Zuführen des Gasballasts für eine Zuführdauer zu bewirken, wobei die Zuführdauer von der berechneten Ballastpumpdauer abhängt.

Die Erfindung geht von der Erkenntnis aus, dass die Ballastpumpdauer berechnet (oder durch vernünftige Annahmen zumindest abgeschätzt) werden kann, sodass für die jeweiligen Betriebsparameter bzw. den jeweiligen Betriebszustand eine Ballastpumpdauer angegeben werden kann, die sicherstellt, dass im Pumpraum vorhandenes oder vermutetes Wasser innerhalb der Ballastpumpdauer vollständig ausgepumpt werden kann. Bei der Berechnung kann auch von Annahmen ausgegangen werden, sodass eine vermutete Wassermenge berechnet werden kann. Die berechnete Wassermenge kann bevorzugt so gewählt sein, dass die berechnete Wassermenge üblicherweise die tatsächlich in dem Pumpraum vorhandene Wassermange übersteigt. Die aus der berechneten Wassermange berechnete Ballastpumpdauer kann dann herangezogen werden, um für die Zuführdauer Gasballast in den Pumpraum einzubringen.

Die hierin beschriebenen Berechnungen und/oder Bestimmungen von Größen (z.B. der Wassermenge) können jeweils auch Schätzungen sein, da die Berechnungen zumindest zum Teil auf Annahmen und/oder Messgrößen (mit Ungenauigkeiten) basieren.

Die Zuführdauer kann insbesondere der Ballastpumpdauer entsprechen oder sich auch von ihr unterscheiden, wie später noch ausgeführt wird.

Es versteht sich, dass die Vakuumpumpe während der Zuführdauer in Betrieb ist, den zugeführten Gasballast in Richtung des Auslasses fördert und durch den Auslass abgibt.

Durch den Gasballast (auch Ballastgas oder zusätzliche Gaslast genannt) wird ein Spüleffekt bewirkt, der es ermöglicht, das im Pumpraum vorhandene Wasser durch den Auslass aus der Pumpe heraus zu befördern.

Bei dem Gasballast kann es sich um ein anderes Gas als das zu fördernde Gas handeln, beispielsweise kann der Gasballast aus einer anderen Quelle (nicht aus der zu evakuierenden Kammer) stammen, eine andere Temperatur und/oder eine andere Luftfeuchtigkeit besitzen und dergleichen mehr. Als Gasballast kann z.B. ein Inertgas oder beispielsweise auch Luft vorgesehen sein. Der Gasballast kann insbesondere eine geringe relative Feuchte aufweisen (von beispielsweise weniger als 40 % oder weniger als 30 % oder 20 %). Insbesondere kann es sich bei dem Gasballast auch z.B. um trockenen Stickstoff handeln. Gase mit geringer Feuchte können dabei gut im Pumpraum vorhandenes Wasser aufnehmen und zu einem Austragen des Wassers aus dem Pumpraum führen.

Das Steuergerät kann insbesondere ausgebildet sein, das Zuführen des Gasballasts automatisch zu bewirken, wie später noch genauer ausgeführt wird. Alternativ kann das Steuergerät auch ein Signal ausgeben, wodurch ein Bediener dann zu einem manuellen Öffnen eines Ventils oder dergleichen angeleitet wird.

Vorteilhafte Weiterbildungen der Erfindung sind der Beschreibung, den Zeichnungen sowie den Unteransprüchen zu entnehmen.

Erfindungsgemäß ist das Steuergerät ausgebildet, die im Pumpraum vorhandene Wassermenge zu berechnen. Bei der Berechnung der vorhandenen Wassermenge kann die potentiell vorhandene Wassermenge bestimmt werden, die z.B. zum momentanen Zeitpunkt im Pumpraum vorliegt. Die Wassermenge kann grundsätzlich verdampftes und/oder kondensiertes Wasser umfassen. Dementsprechend könnte statt Wassermenge auch von Feuchtemenge gesprochen werden.

Erfindungsgemäß wird die im Pumpraum vorhandene Wassermenge basierend auf dem Volumen einer an den Einlass angeschlossenen Kammer ermittelt. Erfindungsgemäß wird das Volumen der Kammer anhand einer bisherigen Auspumpzeit, dem Saugvermögen der Pumpe und/oder einer Druckdifferenz über die Auspumpzeit ermittelt.

Grundsätzlich kann also die im Pumpraum vorhandene Wassermenge basierend auf dem Volumen der Kammer ermittelt werden, wobei davon ausgegangen wird, dass sämtliches Wasser aus dem Volumen der Kammer im Pumpraum verbleibt. Das Volumen der Kammer kann beispielsweise ein vom Hersteller angegebenes Maximalvolumen einer anzuschließenden Kammer sein. Dieses Maximalvolumen kann auch dann verwendet werden, wenn gegebenenfalls eine kleinere Kammer angeschlossen wird. Das Volumen der Kammer kann also beispielsweise fest in dem Steuergerät hinterlegt sein. Auf diese Weise wird sichergestellt, dass die Wassermenge im Pumpraum nicht zu gering angenommen wird.

Alternativ oder zusätzlich kann das Steuergerät das Kammervolumen V_{K} auch über die Formel ${V}_{K} = \frac{{t}_{A} ∗ S}{ln \frac{{p}_{1}}{{p}_{2}}}$ berechnen, wobei t_{A} die Auspumpzeit, S das Saugvermögen der Vakuumpumpe, p₁ der Druck in der Kammer (oder am Einlass) beim Beginn der Auspumpzeit und p₂ der Druck am Ende der Auspumpzeit ist. Zur Bestimmung des Kammervolumens kann das Steuergerät die bisherige Auspumpzeit erfassen. Das Saugvermögen der Pumpe (Einheit m³/h) ist der Pumpe inhärent und kann dementsprechend ebenfalls im Steuergerät hinterlegt sein. Alternativ oder zusätzlich kann das Saugvermögen der Pumpe auch über eine Leistungsmessung der von der Vakuumpumpe aufgenommenen Leistung ermittelt werden. Auf diese Weise können unterschiedlich große Kammern erkannt werden und es kann unterschiedlichen Auspumpzeiten Rechnung getragen werden. Wird ein größeres Kammervolumen berechnet als das fest im Steuergerät hinterlegte Kammervolumen, so kann das größere Kammervolumen verwendet werden.

Gemäß einer weiteren Ausführungsform wird für die Ermittlung der im Pumpenraum vorhandenen Wassermenge angenommen, dass das zu fördernde Gas in der angeschlossenen Kammer die für die Vakuumpumpe maximal zugelassene Temperatur und/oder die für die Vakuumpumpe maximal zugelassene Feuchtigkeit aufweist. Bevorzugt wird ebenfalls angenommen, dass sämtliche Feuchtigkeit des zu fördernden Gases oder des (bereits) geförderten Gases als Wasser im Pumpraum zurückbleibt.

Dass sämtliche Feuchtigkeit des zu fördernden oder schon geförderten Gases als Wasser im Pumpraum zurückbleibt, kann als Annahme sämtlichen hierin beschriebenen Ausführungsformen zugrundegelegt werden.

Die maximale Temperatur und die maximale (relative) Feuchtigkeit des Gases in der Kammer sind für eine jeweilige Vakuumpumpe ebenfalls festgelegt und damit bekannt. Um ein vollständiges Auspumpen des Wassers aus dem Pumpraum sicherzustellen, kann somit angenommen werden, dass das Gas in der Kammer tatsächlich die maximal für die Vakuumpumpe zugelassene Feuchtigkeit und Temperatur aufweist.

Beispielsweise kann die maximale Temperatur bei 40°C und die maximale relative Luftfeuchtigkeit bei 80 % für das zu fördernde Gas liegen. Bei 40°C kann Luft maximal 50 g/m³ Wasser aufnehmen. Wird nun davon ausgegangen, dass die Kammer ein Volumen von 200 Litern umfasst, so finden sich in diesen 200 I 8 g Wasser. Die Wassermenge im Pumpraum wird nach dem Evakuieren einer solchen Kammer folglich mit 8 g angenommen.

Gemäß einer weiteren Ausführungsform ist das Steuergerät ausgebildet, aus der Wasserdampfkapazität der Vakuumpumpe und der Wassermenge im Pumpraum die Ballastpumpdauer zu berechnen. Die Wasserdampfkapazität ist die größte Wassermenge, die eine Vakuumpumpe je Zeiteinheit unter den Umgebungsbedingungen von 20°C und 1.013 hPa in Form von Wasserdampf dauernd ansaugen und fördern kann. Die Wasserdampfkapazität kann beispielsweise in g/h angegeben werden. Bei der Wasserdampfkapazität handelt es sich also um eine Größe für einen Wasserdampf-Massenstrom. Die Wasserdampfkapazität kann insbesondere nach der Formel ${q}_{m , Wasser} = {p}_{W} ⋅ S ⋅ M ⋅ {\left(RT\right)}^{- 1}$ berechnet werden, wobei *q_{m, Wasser}* die Wasserdampfkapazität, *p_{w}* die Wasserdampfverträglichkeit der Vakuumpumpe am Einlass, *S* das Saugvermögen der Vakuumpumpe am Einlass, *M* die molare Masse von Wasser, *R* die allgemeine Gaskonstante und *T* die absolute Temperatur ist.

Die Wasserdampfkapazität gibt den höchsten Wasserdampfdruck an, bei dem eine Vakuumpumpe unter normalen Umgebungsbedingungen (20°C, 1.013 hPa) reinen Wasserdampf dauernd ansaugen und fördern kann.

Die Wasserdampfverträglichkeit *p_{w}* kann nach der Formel ${p}_{W} = \frac{{q}_{pV , Ballast} ∗ \left({p}_{S}-{p}_{a}\right)}{S ∗ \left(α∗{p}_{0}-{p}_{a}\right)}$ berechnet werden. Dabei ist *q_{pV,Ballast}* der Gasballaststrom, S das Saugvermögen der Vakuumpumpe, pₛ der Sättigungsdampfdruck des Wasserdampfs bei Abgastemperatur (d.h. am Auslass), p_{A} der Partialdruck des Wasserdampfs beim Zuführen des Gasballasts, p₀ der Atmosphärendruck der Umgebung und α ein dimensionsloser Korrekturfaktor, der der Tatsache Rechnung trägt, dass zum Öffnen eines gegebenenfalls vorhandenen Auslassventils ein Druck größer als der Atmosphärendruck erforderlich ist. α kann beispielsweise einen Wert von 1,1 annehmen. Die Wasserdampfverträglichkeit hat die Dimension eines Drucks und wird üblicherweise in hPa angegeben. Falls die vorstehend genannten Drücke p nicht gemessen werden, so können jeweils solche Maximalwerte angenommen werden, die für die Vakuumpumpe gerade noch zulässig sind und die zu einer maximal großen Wassermenge oder Ballastpumpdauer oder zu einer niedrigen Wasserdampfverträglichkeit führen.

Die Wasserdampfkapazität steigt also mit geringer werdendem Partialdruck des Wasserdampfs im Gasballast und steigt ebenfalls bei einer höheren Temperatur am Auslass, da dann der Sättigungsdampfdruck des Wasserdampfs bei der Abgastemperatur steigt.

Dementsprechend kann das Steuergerät ausgebildet sein, die Wasserdampfkapazität der Vakuumpumpe basierend auf der Feuchtigkeit des Gasballasts und/oder basierend auf dem Partialdruck des Wasserdampfs im Gasballast und/oder basierend auf der Temperatur am Auslass zu bestimmen. Für eine niedrige Feuchtigkeit bzw. einen niedrigen Partialdruck des Wasserdampfs im Gasballast oder eine hohe Temperatur am Auslass kann dementsprechend eine höhere Wasserdampfkapazität bestimmt werden. Die Feuchtigkeit des Gasballasts, der Partialdruck des Wasserdampfs im Gasballast und/oder die Temperatur am Auslass können jeweils durch Messung oder durch Vorgabe von eingestellten Werten bestimmt werden.

Bei einer beispielhaften Vakuumpumpe kann sich eine Wasserdampfkapazität von z.B. 44,7 g/h ergeben. Wird nun davon ausgegangen (insbesondere in einer Worst-Case-Betrachtung), dass im Pumpraum eine Wassermenge von 8 g vorhanden ist, so ergibt sich eine Ballastpumpdauer von 11 min (8 g / 44,7 g/h = 11 min). Da es sich um eine Worst-Case-Betrachtung handelt, ist sichergestellt, dass nach Ablauf der Ballastpumpdauer tatsächlich die gesamte Wassermenge aus dem Pumpraum entfernt wurde.

Gemäß einer weiteren Ausführungsform entspricht die Zuführdauer zwischen 70 % und 110 %, bevorzugt zwischen 80 % und 100 %, besonders bevorzugt zwischen 90 % und 100 % der Ballastpumpdauer. Die Zuführdauer ist insbesondere der Zeitraum, in welchem tatsächlich Gasballast zugeführt und von der Vakuumpumpe durch den Auslass gepumpt wird, um die Wassermenge aus dem Pumpraum auszutragen. Die Zuführdauer kann exakt der berechneten Ballastpumpdauer entsprechen. Es ist aber auch möglich, dass die Zuführdauer länger oder kürzer als die Ballastpumpdauer gewählt wird. Durch die Worst-Case-Annahmen kann beispielsweise auch bei einer Verkürzung auf 70 % davon ausgegangen werden, dass sämtliches Wasser in der Zuführdauer aus dem Pumpraum entfernt werden kann. Während der Zuführdauer kann ein Gasballastventil der Vakuumpumpe geöffnet sein. Während das Gasballastventil geöffnet ist, kann die zu evakuierende Kammer insbesondere abgetrennt werden, um eine nachträgliche Druckerhöhung in der Kammer zu vermeiden.

Gemäß einer weiteren Ausführungsform ist das Steuergerät ausgebildet, das Öffnen eines Gasballastventils und damit das Zuführen des Gasballasts zu bewirken, wobei das Gasballastventil bevorzugt dann geöffnet wird, wenn am Einlass ein vorbestimmter Druck unterschritten wird. Das Öffnen des Gasballastventils kann damit automatisch durch das Steuergerät erfolgen. Alternativ kann das Steuergerät auch einen Bediener durch ein Signal anweisen, das Gasballastventil zu öffnen. Das Gasballastventil kann insbesondere dann geöffnet werden bzw. die Zuführdauer kann dann beginnen, wenn die Kammer ausreichend evakuiert ist und am Einlass z.B. ein Druck von 10 mbar oder 1 mbar unterschritten wird.

Für die Zuführung des Gasballasts kann wieder eine Worst-Case-Annahme getroffen werden, nämlich dass es sich bei dem Gasballast um Umgebungsluft handelt, wobei die Umgebungsluft die maximal für die (Umgebung der) Vakuumpumpe zugelassene Temperatur und/oder Feuchte aufweist (z.B. 40°C und 30 % relative Luftfeuchte).

Gemäß einer weiteren Ausführungsform ist das Steuergerät ausgebildet, während des Zuführens des Gasballasts den Einlass zu schließen oder grundsätzlich die Kammer vom Pumpraum abzutrennen. Wie oben bereits ausgeführt, kann durch das Schließen des Einlasses während des Zuführens des Gasballasts eine lediglich geringe Veränderung des minimalen Drucks in der Kammer erzielt werden. Ein solcher Betrieb kann auch als getakteter Betrieb bezeichnet werden.

Alternativ kann der Einlass geöffnet sein, während gleichzeitig Gasballast zugeführt wird (Gasballastventil offen). In diesem Fall kann dann kontinuierlich weiterberechnet werden, wie viel neue Feuchtigkeit aus der Kammer in den Pumpraum eingetragen wurde und welche Wassermenge ausgepumpt wurde. Die berechnete Ballastpumpdauer kann sich dann während des Betriebs verlängern, sodass auch die Zuführdauer verlängert werden kann.

Gemäß einer weiteren Ausführungsform mündet in den Pumpraum ein Kanal zum Zuführen des Gasballasts, wobei der Kanal bevorzugt zwischen dem Einlass und dem Auslass in dem Pumpraum mündet und insbesondere näher am Auslass als am Einlass angeordnet ist. Der Kanal ist also zu Einlass und Auslass ein separater Zugang zum Pumpraum. Insbesondere kann sich der Kanal näher am Auslass befinden, da sich dort wegen dem höheren Druck die Feuchtigkeit niederschlägt bzw. kondensiert.

Gemäß einer weiteren Ausführungsform ist die Vakuumpumpe eine Scroll-Pumpe. Dementsprechend kann die Vakuumpumpe zwei parallele Kammern aufweisen, die das zu fördernde Gas in Richtung des Inneren bzw. in Richtung des Auslasses der Vakuumpumpe verdichten. Die Vakuumpumpe kann zwei ineinander verkämmte Spiralen aufweisen, die durch gegenläufige Bewegung das zu fördernde Gas und auch den zugeführten Gasballast in Richtung des Auslasses verdichten und fördern. Der Pumpkörper kann dementsprechend eine oder mehrere der Spiralen umfassen. Eine mit dem Gasballastventil verbundene Gasballastbohrung kann so positioniert sein, dass zu einem Zeitpunkt jeweils zumindest eine der zwei parallelen Kammern oder beide Kammern mit dem Gasballast beaufschlagt werden können.

Alternativ kann es sich bei der Vakuumpumpe auch um eine Drehschiebervakuumpumpe, vorzugsweise eine ölgeschmierte Drehschiebervakuumpumpe, handeln. Insbesondere kann der Pumpkörper durch eine Rotorwelle und wenigstens einen Drehschieber gebildet sein.

Grundsätzlich kann die Vakuumpumpe einstufig oder mehrstufig, beispielsweise zweistufig, ausgebildet sein.

Weiterer Gegenstand der Erfindung ist ein Verfahren zum Betreiben einer Vakuumpumpe gemäß Anspruch 10.

Schließlich betrifft die Erfindung auch ein Vakuumpumpsystem mit einer Vakuumpumpe wie hierin beschrieben, wobei das Vakuumpumpsystem eine zu evakuierende Kammer umfasst, welche an den Einlass der Vakuumpumpe gekoppelt ist.

Für das erfindungsgemäße Verfahren und das erfindungsgemäße Vakuumpumpsystem gelten die Ausführungen zur erfindungsgemäßen Vakuumpumpe entsprechend. Dies gilt insbesondere für Vorteile und Ausführungsformen.

Es versteht sich, dass sämtliche hierin genannten Weiterbildungen und Ausführungsform miteinander kombinierbar sind, sofern nicht explizit etwas gegenteiliges angegeben ist.

Nachfolgend wird die Erfindung rein beispielhaft unter Bezugnahme auf die Zeichnungen beschrieben. Es zeigen:
- Fig. 1: eine Vakuumpumpe mit einer angeschlossenen zu evakuierenden Kammer in schematischer Ansicht; und
- Fig. 2: ein Ablaufdiagramm für das Auspumpen von Wasser aus einem Pumpraum.

Fig. 1 zeigt eine Vakuumpumpe 10, welche als Scroll-Pumpe ausgebildet ist. In der Vakuumpumpe 10 ist ein Pumpraum 12 angeordnet, in welchem mittels eines spiralförmigen (nicht explizit gezeigten) Pumpkörpers 14 ein zu förderndes Gas von einem Einlass 16 zu einem Auslass 18 gepumpt bzw. gefördert wird. An dem Einlass 16 ist eine zu evakuierende Kammer 20 angeschlossen, in welcher im vorliegenden Beispiel 200 Liter Luft bei 40 °C und 80 % Luftfeuchte vorhanden sind.

Am Einlass 16 der Vakuumpumpe 10 ist ein Drucksensor 22 angeordnet, welcher den Druck der über den Einlass 16 aus der Kammer 20 einströmenden Luft bestimmt. Der Drucksensor 22 ist mit einem Steuergerät 24 der Vakuumpumpe 10 gekoppelt und übermittelt seine Messergebnisse an das Steuergerät 24. Das Steuergerät 24 erhält überdies Messergebnisse eines Temperatursensors 26, welcher am Auslass 18 angeordnet ist.

An der Vakuumpumpe 10 ist zudem ein Gasballastventil 28 angeordnet, welches Umgebungsluft 30 zwischen dem Einlass 16 und dem Auslass 18 in den Pumpraum 12 einbringen kann. Das Steuergerät 24 ist mit dem Gasballastventil 28 gekoppelt, um das Gasballastventil 28 öffnen zu können.

Außerdem ist das Steuergerät 24 mit einer Leistungsmessung 32 verbunden, wobei die Leistungsmessung 32 die jeweils momentan von der Vakuumpumpe 10 benötigte Leistung erfasst, sodass das Steuergerät 24 Rückschlüsse über das jeweilige Saugvermögen und die Pumpdauer/Auspumpzeit der Vakuumpumpe 10 treffen kann.

Der Betrieb der Vakuumpumpe 10 wird nun mit Bezug auf das Ablaufdiagramm von Fig. 2 erläutert. Im Schritt 100 beginnt die Auspumpzeit. Hierbei wird über den Drucksensor 22 zunächst der Anfangsdruck am Einlass 16 bzw. in der Kammer 20 festgestellt und die Vakuumpumpe 10 beginnt mit dem Pumpen des zu fördernden Gases aus der Kammer 20. Während einer Auspumpzeit 110 wird die Kammer 20 weiter evakuiert, wobei das Gasballastventil 28 geschlossen ist. Durch das Evakuieren der Kammer kondensiert Wasser aus der Kammer 20 im Pumpraum 12. Wird nun in der Kammer 20 bzw. am Einlass 16 ein vorbestimmter Mindestdruck unterschritten, so endet die Auspumpzeit mit Schritt 120. Der dann am Einlass anliegende Druck wird über den Drucksensor 22 ermittelt. Zudem kann die Temperatur der Pumpe am Auslass 18 über den Temperatursensor 26 gemessen werden. Anhand der Leistungsmessung 32 kann das Steuergerät 24 zudem feststellen, mit welchem Saugvermögen die Vakuumpumpe 10 wie lange betrieben wurde. Auf diese Weise kann das Steuergerät 24 das Volumen der am Einlass 16 angeschlossenen Kammer 20 oder das ausgepumpte Volumen ermitteln. Für diese Ermittlung wird die Druckdifferenz zwischen den Schritten 100 und 120 zusätzlich herangezogen.

Aus dem ausgepumpten Volumen der Kammer 20 und einer Worst-Case-Annahme für die Temperatur und Luftfeuchtigkeit des Gases in der Kammer 20 berechnet das Steuergerät 24 im Schritt 130 die im Pumpraum 12 potentiell vorhandene (insbesondere vermutete) Wassermenge.

Aus der Wassermenge wird dann im Schritt 140 mithilfe der Wasserdampfkapazität der Vakuumpumpe die Ballastpumpdauer berechnet. Liegt die Wasserdampfkapazität der Vakuumpumpe 10 beispielsweise bei 44,7 g/h und wurde die Wassermenge mit 8 g berechnet, so ergibt sich die Ballastpumpdauer zu 11 min.

Im anschließenden Schritt 150 öffnet das Steuergerät 24 dann das Gasballastventil 28 und schließt den Einlass 16. Im Schritt 150 wird also Gasballast (in diesem Beispiel Umgebungsluft) gepumpt, um die Wassermenge aus dem Pumpraum 12 zu entfernen. Die Dauer des Pumpens von Gasballast, das heißt die Zuführdauer, kann dabei entsprechend der Ballastpumpdauer von 11 min gewählt werden, sodass nach 11 min das Pumpen von Gasballast beendet wird. Zu diesem Zeitpunkt kann davon ausgegangen werden, dass sämtliches Wasser bzw. sämtliche Feuchtigkeit aus dem Pumpraum 12 entfernt wurde. Anschließend kann neu bei Schritt 100 begonnen werden.

Erfindungsgemäß wird also durch Worst-Case-Annahmen die Sicherheit geschaften, dass praktisch sämtliches Wasser aus dem Pumpraum während der Zuführdauer des Gasballasts entfernt wird.

### Bezugszeichenliste

- 10: Vakuumpumpe
- 12: Pumpraum
- 14: Pumpkörper
- 16: Einlass
- 18: Auslass
- 20: Kammer
- 22: Drucksensor
- 24: Steuergerät
- 26: Temperatursensor
- 28: Gasballastventil
- 30: Umgebungsluft
- 32: Leistungsmessung

- 100: Beginn der Auspumpzeit
- 110: Auspumpzeit
- 120: Ende der Auspumpzeit
- 130: Berechnung Wassermenge
- 140: Berechnung Ballastpumpdauer
- 150: Pumpen von Gasballast für die Zuführdauer

## Patentansprüche

1. Vakuumpumpe (10) mit einem Pumpraum (12), einem mit dem Pumpraum (12) verbundenen Einlass (16) und einem mit dem Pumpraum (12) verbundenen Auslass (18), wobei in dem Pumpraum (12) ein zu förderndes Gas von dem Einlass (16) zu dem Auslass (18) förderbar ist, wobei an den Einlass (16) eine zu evakuierende Kammer (20) anschließbar ist,
wobei die Vakuumpumpe (10) für das Zuführen eines Gasballasts in den Pumpraum (12) ausgebildet ist,
**dadurch gekennzeichnet, dass**
die Vakuumpumpe (10) ein Steuergerät (24) umfasst, welches ausgebildet ist, eine Ballastpumpdauer zu berechnen, die angibt, wie lange Gasballast gepumpt werden muss, um im Pumpraum (12) vorhandenes oder vermutetes Wasser auszupumpen, wobei das Steuergerät (24) ferner ausgebildet ist, ein Zuführen des Gasballasts für eine Zuführdauer zu bewirken, wobei die Zuführdauer von der berechneten Ballastpumpdauer abhängt,
wobei das Steuergerät (24) ausgebildet ist, die im Pumpraum (12) vorhandene Wassermenge zu berechnen,
wobei die im Pumpraum (12) vorhandene Wassermenge basierend auf dem Volumen einer an den Einlass (16) angeschlossenen Kammer (20) ermittelt wird und das Volumen der Kammer (20) anhand einer bisherigen Auspumpzeit, dem Saugvermögen der Pumpe und/oder einer Druckdifferenz über die Auspumpzeit ermittelt wird.

2. Vakuumpumpe (10) nach Anspruch 1,
wobei für die Ermittlung der im Pumpraum (12) vorhandenen Wassermenge angenommen wird, dass das zu fördernde Gas in der angeschlossenen Kammer (20) die für die Vakuumpumpe (10) maximal zugelassene Temperatur und/oder die für die Vakuumpumpe (10) maximal zugelassene Feuchtigkeit aufweist, wobei bevorzugt ebenfalls angenommen wird, dass sämtliche Feuchtigkeit des zu fördernden Gases oder des geförderten Gases als Wasser im Pumpraum (12) zurückbleibt.

3. Vakuumpumpe (10) nach einem der Ansprüche 1 bis 2,
wobei das Steuergerät (24) ausgebildet ist, aus der Wasserdampfkapazität der Vakuumpumpe (10) und der Wassermenge die Ballastpumpdauer zu berechnen.

4. Vakuumpumpe (10) nach Anspruch 3,
wobei das Steuergerät (24) ausgebildet ist, die Wasserdampfkapazität der Vakuumpumpe (10) basierend auf der Feuchtigkeit des Gasballasts und/oder basierend auf dem Partialdruck des Wasserdampfs im Gasballast und/oder basierend auf der Temperatur am Auslass (18) zu bestimmen.

5. Vakuumpumpe (10) nach einem der vorstehenden Ansprüche,
wobei die Zuführdauer zwischen 70% und 110%, bevorzugt zwischen 80% und 100%, besonders bevorzugt zwischen 90% und 100% der Ballastpumpdauer entspricht.

6. Vakuumpumpe (10) nach einem der vorstehenden Ansprüche,
wobei das Steuergerät (24) ausgebildet ist, das Öffnen eines Gasballastventils (28) und damit das Zuführen des Gasballasts zu bewirken, wobei das Gasballastventil (28) bevorzugt dann geöffnet wird, wenn am Einlass (16) ein vorbestimmter Druck unterschritten wird.

7. Vakuumpumpe (10) nach einem der vorstehenden Ansprüche,
wobei das Steuergerät (24) ausgebildet ist, während des Zuführens des Gasballasts den Einlass (16) zu schließen und/oder die Kammer (20) vom Pumpraum (12) abzutrennen.

8. Vakuumpumpe (10) nach einem der vorstehenden Ansprüche,
wobei in den Pumpraum (12) ein Kanal zum Zuführen des Gasballasts mündet, wobei der Kanal bevorzugt zwischen dem Einlass (16) und dem Auslass (18) in den Pumpraum (12) mündet und insbesondere näher am Auslass (18) als am Einlass (16) angeordnet ist.

9. Vakuumpumpe (10) nach einem der vorstehenden Ansprüche,
wobei die Vakuumpumpe (10) eine Scroll-Pumpe ist.

10. Verfahren zum Betreiben einer Vakuumpumpe (10) mit einem Pumpraum (12), bei welchem
eine Ballastpumpdauer berechnet wird, die angibt, wie lange Gasballast gepumpt werden muss, um im Pumpraum (12) vorhandenes oder vermutetes Wasser auszupumpen, und ein Zuführen des Gasballasts für eine Zuführdauer bewirkt wird, wobei die Zuführdauer von der berechneten Ballastpumpdauer abhängt,
wobei die im Pumpraum (12) vorhandene Wassermenge berechnet wird, wobei die im Pumpraum (12) vorhandene Wassermenge basierend auf dem Volumen einer an einen Einlass (16) angeschlossenen Kammer (20) ermittelt wird und das Volumen der Kammer (20) anhand einer bisherigen Auspumpzeit, dem Saugvermögen der Pumpe und/oder einer Druckdifferenz über die Auspumpzeit ermittelt wird.

11. Vakuumpumpsystem mit einer Vakuumpumpe (10) nach einem der Ansprüche 1 bis 9, wobei das Vakuumpumpsystem eine zu evakuierende Kammer (20) umfasst, welche an den Einlass (16) der Vakuumpumpe (10) gekoppelt ist.

## Claims

1. A vacuum pump (10) comprising a pump space (12), an inlet (16) connected to the pump space (12) and an outlet (18) connected to the pump space (12), wherein a gas to be conveyed can be conveyed in the pump space (12) from the inlet (16) to the outlet (18), wherein a chamber (20) to be evacuated can be connected to the inlet (16),
wherein the vacuum pump (10) is configured for supplying a gas ballast into the pump space (12),
**characterized in that**
the vacuum pump (10) comprises a control device (24) which is configured to calculate a ballast pumping duration that indicates how long gas ballast has to be pumped in order to pump out water present or presumed to be present in the pump space (12), with the control device (24) further being configured to bring about a supply of the gas ballast for a supply duration, with the supply duration depending on the calculated ballast pumping duration,
wherein the control device (24) is configured to calculate the amount of water present in the pump space (12),
wherein the amount of water present in the pump space (12) is determined based on the volume of a chamber (20) connected to the inlet (16) and the volume of the chamber (20) is determined based on a previous pump-out time, the suction capacity of the pump and/or a pressure difference over the pump-out time.

2. A vacuum pump (10) according to claim 1,
wherein it is assumed for the determination of the amount of water present in the pump space (12) that, in the connected chamber (20), the gas to be conveyed has the maximum permitted temperature for the vacuum pump (10) and/or the maximum permitted moisture for the vacuum pump (10), wherein it is preferably likewise assumed that all the moisture of the gas to be conveyed or of the conveyed gas remains as water in the pump space (12).

3. A vacuum pump (10) according to one of the claims 1 to 2,
wherein the control device (24) is configured to calculate the ballast pumping duration from the water vapor capacity of the vacuum pump (10) and from the amount of water.

4. A vacuum pump (10) according to claim 3,
wherein the control device (24) is configured to determine the water vapor capacity of the vacuum pump (10) based on the moisture of the gas ballast and/or based on the partial pressure of the water vapor in the gas ballast and/or based on the temperature at the outlet (18).

5. A vacuum pump (10) according to any one of the preceding claims,
wherein the supply duration corresponds to between 70% and 110%, preferably between 80% and 100%, particularly preferably between 90% and 100%, of the ballast pumping duration.

6. A vacuum pump (10) according to any one of the preceding claims,
wherein the control device (24) is configured to bring about the opening of a gas ballast valve (28) and thus the supply of the gas ballast, wherein the gas ballast valve (28) is preferably opened when a predetermined pressure is fallen below at the inlet (16).

7. A vacuum pump (10) according to any one of the preceding claims,
wherein the control device (24) is configured to close the inlet (16) and/or to separate the chamber (20) from the pump space (12) during the supply of the gas ballast.

8. A vacuum pump (10) according to any one of the preceding claims,
wherein a channel for supplying the gas ballast leads into the pump space (12), wherein the channel preferably leads into the pump space (12) between the inlet (16) and the outlet (18) and is in particular arranged closer to the outlet (18) than to the inlet (16).

9. A vacuum pump (10) according to any one of the preceding claims,
wherein the vacuum pump (10) is a scroll pump.

10. A method of operating a vacuum pump (10) comprising a pump space (12), in which
a ballast pumping duration is calculated that indicates how long gas ballast has to be pumped to pump out water present or presumed to be present in the pump space (12) and a supply of the gas ballast is brought about for a supply duration, wherein the supply duration depends on the calculated ballast pumping duration,
wherein the amount of water present in the pump space (12) is calculated, wherein the amount of water present in the pump space (12) is determined based on the volume of a chamber (20) connected to an inlet (16) and the volume of the chamber (20) is determined based on a previous pump-out time, the suction capacity of the pump and/or a pressure difference over the pump-out time.

11. A vacuum pump system comprising a vacuum pump (10) according to any one of the claims 1 to 9, wherein the vacuum pump system comprises a chamber (20) to be evacuated that is coupled to the inlet (16) of the vacuum pump (10).

## Revendications

1. Pompe à vide (10) présentant un espace de pompage (12), une entrée (16) reliée à l'espace de pompage (12), et une sortie (18) reliée à l'espace de pompage (12), un gaz à refouler pouvant être refoulé dans l'espace de pompage (12) de l'entrée (16) à la sortie (18), une chambre (20) à évacuer pouvant être raccordée à l'entrée (16),
la pompe à vide (10) étant conçue pour amener un ballast de gaz jusque dans l'espace de pompage (12),
**caractérisée en ce que**
la pompe à vide (10) comprend un appareil de commande (24) qui est conçu pour calculer une durée de pompage de ballast indiquant combien de temps le ballast de gaz doit être pompé pour évacuer l'eau présente ou supposée être présente dans l'espace de pompage (12), l'appareil de commande (24) étant en outre conçu pour provoquer une amenée du ballast de gaz pendant une durée d'amenée, la durée d'amenée dépendant de la durée calculée de pompage du ballast,
l'appareil de commande (24) étant conçu pour calculer la quantité d'eau présente dans l'espace de pompage (12),
la quantité d'eau présente dans l'espace de pompage (12) étant déterminée en se basant sur le volume d'une chambre (20) raccordée à l'entrée (16), et le volume de la chambre (20) étant déterminé de préférence à l'aide d'un temps de pompage précédent, de la capacité d'aspiration de la pompe et/ou d'une différence de pression sur le temps de pompage.

2. Pompe à vide (10) selon la revendication 1,
dans laquelle, pour déterminer la quantité d'eau présente dans l'espace de pompage (12), on suppose que le gaz à refouler dans la chambre (20) raccordée présente la température maximale admissible pour la pompe à vide (10) et/ou l'humidité maximale admissible pour la pompe à vide (10), de préférence, on suppose également que toute l'humidité du gaz à refouler ou du gaz refoulé reste sous forme d'eau dans l'espace de pompage (12).

3. Pompe à vide (10) selon l'une des revendications 1 à 2,
dans laquelle l'appareil de commande (24) est conçu pour calculer la durée de pompage de ballast à partir de la capacité de vapeur d'eau de la pompe à vide (10) et de la quantité d'eau.

4. Pompe à vide (10) selon la revendication 3,
dans laquelle l'appareil de commande (24) est conçu pour définir la capacité de vapeur d'eau de la pompe à vide (10) en se basant sur l'humidité du ballast de gaz et/ou en se basant sur la pression partielle de la vapeur d'eau dans le ballast de gaz et/ou en se basant sur la température à la sortie (18).

5. Pompe à vide (10) selon l'une des revendications précédentes,
dans laquelle la durée d'amenée est comprise entre 70 % et 110 %, de préférence entre 80 % et 100 %, de manière particulièrement préférée entre 90 % et 100 % de la durée de pompage de ballast.

6. Pompe à vide (10) selon l'une des revendications précédentes,
dans laquelle l'appareil de commande (24) est conçu pour provoquer l'ouverture d'une vanne de ballast de gaz (28) et ainsi l'amenée du ballast de gaz, la vanne de ballast de gaz (28) étant ouverte de préférence dès que la pression à l'entrée (16) est inférieure à une pression prédéterminée.

7. Pompe à vide (10) selon l'une des revendications précédentes,
dans laquelle l'appareil de commande (24) est conçu pour fermer l'entrée (16) et/ou séparer la chambre (20) de l'espace de pompage (12) pendant l'amenée du ballast de gaz.

8. Pompe à vide (10) selon l'une des revendications précédentes,
dans laquelle un canal d'amenée du ballast de gaz débouche dans l'espace de pompage (12), le canal débouchant dans l'espace de pompage (12) de préférence entre l'entrée (16) et la sortie (18) et étant en particulier disposé plus près de la sortie (18) que de l'entrée (16).

9. Pompe à vide (10) selon l'une des revendications précédentes,
dans laquelle la pompe à vide (10) est une pompe à spirale.

10. Procédé de fonctionnement d'une pompe à vide (10) présentant un espace de pompage (12), dans lequel
on calcule une durée de pompage de ballast indiquant combien de temps le ballast de gaz doit être pompé pour évacuer l'eau présente ou supposée être présente dans l'espace de pompage (12), et on provoque une amenée du ballast de gaz pendant une durée d'amenée, la durée d'amenée dépendant de la durée calculée de pompage du ballast,
on calcule la quantité d'eau présente dans l'espace de pompage (12),
on détermine la quantité d'eau présente dans l'espace de pompage (12) en se basant sur le volume d'une chambre (20) raccordée à l'entrée (16), et on détermine le volume de la chambre (20) à l'aide d'un temps de pompage précédent, de la capacité d'aspiration de la pompe et/ou d'une différence de pression sur le temps de pompage.

11. Système de pompage à vide comprenant une pompe à vide (10) selon l'une des revendications 1 à 9, le système de pompage à vide présentant une chambre (20) à évacuer couplée à l'entrée (16) de la pompe à vide (10).
